# EUROPÄISCHE PATENTSCHRIFT

(11) **EP 1 477 621 B1**
(45) Veröffentlichungstag und Bekanntmachung des Hinweises auf die Patenterteilung: **19.03.2008**
(21) Anmeldenummer: 04450108.8
(22) Anmeldetag: 13.05.2004
(51) Int. Cl.: E04F 13/06, E04B 1/76

(54) **Bausatz zur Herstellung einer Abgrenzung einer Gebäudedämmung zu einer Sockeldämmung**
Construction kit for building the transition between the exterior thermic insulation and the thermic insulation below ground of a building
Ensemble de pièces pour construire le raccordement entre l'isolation thermique extérieure et l'isolation thermique de socle d'un bâtiment

(30) Priorität: 15.05.2003 AT 3352003 U
(43) Veröffentlichungstag der Anmeldung: 17.11.2004
(73) Patentinhaber: Kassmannhuber, Peter, 9701 Rothenthurn (AT); Mick, Stefan, Mag., 9545 Radenthein (AT)
(72) Erfinder: Kassmannhuber, Peter, 9701 Rothenthurn (AT); Mick, Stefan, Mag., 9545 Radenthein (AT)
(74) Vertreter: Babeluk, Michael

(56) Entgegenhaltungen:
- EP-A- 0 593 882
- EP-A- 0 796 963
- EP-A- 1 205 613
- AT-U- 3 128

## Beschreibung

Die Erfindung betrifft einen Bausatz zur Herstellung einer Abgrenzung einer Gebäudedämmung zu einer Sockeldämmung, welcher aus einer Sockelleiste und den Dämmplatten der Gebäudedämmung und der Sockeldämmung besteht, sowie ein Verfahren zur Abgrenzung einer Gebäudedämmung zur Sockeldämmung.

Sockelprofilleisten bzw. Abschlussprofile für Dämmplatten dienen in erster Linie als Abgrenzung und Schutz für die meist über die Sockeldämmung auskragende Kante der Gebäudedämmung und zur Herstellung eines optisch ansprechenden Übergangs zwischen Gebäude- und Sockeldämmung. Weiters dient die Sockelprofilleiste als Anlage für die erste Reihe von Dämmplatten der Gebäudedämmung. Bekannte derartige Abschlussprofile bzw. Sockelprofilleisten sind aus Metall, wie beispielsweise Aluminium, verzinktem Blech, Edelstahl, etc. gefertigt, wobei auch Ausführungen aus Kunststoff möglich sind.

Beispielsweise ist aus der EP 1 205 613 A2 ein zweiteiliges Abschlussprofil für Dämmplatten von Gebäuden bekannt geworden, welches ein L-förmiges Basisprofil aufweist, welches vor dem Anbringen der Dämmplatten mit einem Befestigungsschenkel an der Wand befestigbar ist. Das Basisprofil weist einen Verbindungsschenkel auf, welcher lösbar oder unlösbar mit einem Aufsatzprofilteil verbunden ist, wobei beide Profilteile durch eine Formverschlussverbindung miteinander verbunden sind.

Ein einteiliges Abschlussprofil für Dämmplatten von Gebäuden wird in der EP 1 205 612 A2 beschrieben. Das Profil weist einen Befestigungsschenkel zur Befestigung an einer Wand und einen im Wesentlichen normal dazu ausgebildeten Tragschenkel zur Aufnahme der Dämmplatten auf. Das Abschlussprofil verfügt über mitgeformte Versteifungselemente, welche im Wesentlichen normal zu einer durch die Verschneidungslinie des Befestigungsschenkels mit dem Tragschenkel gebildeten Längsachse des Abschlussprofils angeordnet sind. An der vom Befestigungsschenkel abgewandten vorderen Seite weist der Tragschenkel einen zunächst im Winkel von 90° nach unten gebogenen und anschließend U-förmig um 180° nach oben gebogenen Anschlagschenkel auf, welcher als Putzsteg dient.

Weiters ist aus der DE 295 19 875 U1 eine sehr einfach aufgebaute, aus einem abgewinkelten Blechstreifen bestehende Sockelprofilleiste für Wärmedämmschichten oder Dämmputzsysteme bekannt geworden, welche einen Basisteil und zwei im Wesentlichen normal dazu ausgebildete Seitenschenkel aufweist, wovon einer zur Befestigung an der Wand und der andere als Anschlagschenkel für die Dämmplatten dient. Der äußere Seitenschenkel kann an der Unterseite einen Falzbereich zur Ausbildung einer Abtropfkante ausbilden, sowie im Falzbereich ein Armierungsgitter fixieren.

In weitere Folge zeigt beispielsweise die EP 0 593 882 A2 eine zweitteilige Sockelleiste, bei welcher ein Teil an der Wand befestigt wird und der außen liegende Teil von einer Lasche gehalten auf die entsprechende Dämmstoffbreite angepasst werden kann.

Eine ähnliche Ausführungsvariante ist aus der AT 003.128 U1 bekannt, welches einen gattungsgemäßen Bausatz offenbart, wobei ebenfalls eine zweiteilige Sockelleiste verwendet wird, deren Teile verschiebbar gehalten sind (Nut und Federprinzip mit einer Innenverzahnung).

Ähnliches gilt für die EP 0 796 963 A1, bei welcher ein Profilteil Langlöcher aufweist, so dass eine verschiebbare Festlegung zum feststehenden Profilteil möglich ist.

Schließlich zeigt die DE 41 03 088 A1 eine herkömmliche, L-förmige Kantenschiene, welche an beiden Schenkeln Gittergewebestreifen aufweist und zur Ausbildung gleichmäßig verlaufender Kanten an bzw. in Gebäuden dient.

Bei allen bekannten Systemen benötigt man zumindest bei einteiligen Profilen für jede Dämmstoffstärke ein eigenes Profil (von 20 mm, 30 mm bis hin zu über 200 mm Ausladung). Die Lagerhaltung, Logistik und die Kapitalbindung sind dementsprechend aufwendig bzw. hoch. Es existieren zwar zweiteilige Systeme, welche sich in gewissem Umfang an die Dämmstoffstärke einstellen lassen, diese sind allerdings komplizierter aufgebaut und daher teurer und mit mehr Manipulationsaufwand beim Verlegen behaftet.

Aufgabe der Erfindung ist es, einen Bausatz bestehend aus einer Sockelleiste und Dämmplatten einer Gebäudedämmung und einer Sockeldämmung vorzuschlagen, welcher einfach aufgebaut ist und für unterschiedliche Dämmstoffstärken angewandt werden kann. Eine weitere Aufgabe besteht darin, das Verfahren zur Abgrenzung einer Gebäudedämmung zur Sockeldämmung zu verbessern.

Diese Aufgabe wird erfindungsgemäß dadurch gelöst, dass die Sockelleiste eine einteilige Sockelprofilleiste ist, welche einen Basisschenkel sowie einen im Wesentlichen normal dazu ausgebildeten Anschlagschenkel aufweist, und dass der Basisschenkel der Sockelprofilleiste, der eine Breite aufweist, die kleiner bis maximal gleich der Dicke der Dämmplatten der Gebäudedämmung ist, an der Gebäude- oder Sockeldämmung fixierbar und bis zur Anlage des Anschlagschenkels zwischen Sockeldämmung und Gebäudedämmung einschiebbar ausgeführt ist, sowie dass der Basisschenkel Mittel zur Verankerung zwischen Sockeldämmung und Gebäudedämmung aufweist.

Bei dem erfindungsgemäßen Verfahren zur Abgrenzung einer Gebäudedämmung zur Sockeldämmung mittels einer einteiligen Sockelprofilleiste, welche einen Basisschenkel sowie einen im Wesentlichen normal dazu ausgebildeten Anschlagschenkel aufweist, wird der Basisschenkel der Sockelprofilleiste, welcher eine Breite aufweist, die kleiner bis maximal gleich der Dicke der Dämmplatten der Gebäudedämmung ist, in den Spalt zwischen Gebäudedämmung und Sockeldämmung eingeschoben oder eingeschlagen, bis der Anschlagschenkel an der Gebäudedämmung zur Anlage kommt.

Die einteilige Sockelprofilleiste weist somit keinen Schenkel zur Befestigung an der Mauer auf, so dass der Basisschenkel einfach zwischen Sockeldämmung und Gebäudedämmung eingeschoben bzw. eingeschlagen werden kann. Der Basisschenkel weist eine Breite b auf, welche kleiner bis maximal gleich der Dicke d der Dämmplatten der Gebäudedämmung ist.

Vorzugsweise weist der Basisschenkel an der vom Anschlagschenkel abgewandten Seite eine abgerundete oder abgeschrägte Kante auf, um besser in den Spalt zwischen Gebäude- und Sockeldämmung einschiebbar zu sein.

Gemäß einer Weiterbildung weist der Basisschenkel runde, ovale oder längliche Öffnungen auf, in welche Befestigungsmittel zur mechanischen Befestigung der Sockelprofilleiste an der Sockel- oder Gebäudedämmung einsetzbar sind. Beispielsweise wird zunächst die Gebäudedämmung angebracht, das Profil von unten mit Hilfe von Kunststoffstiften, Metallstiften, Klammern, Armierungsmasse oder auch Doppelklebebändern befestigt und danach die Sockeldämmung spaltfrei angefügt. Es ist auch möglich, umgekehrt vorzugehen und die Sockelprofilleiste zunächst an der Sockeldämmung zu befestigen und danach die Gebäudedämmung anzubringen. Mit der erfindungsgemäßen Lösung können mit wenigen, beispielsweise zwei, Profilausladungen sämtliche Dämmstoffstärken abgedeckt werden.

Neben der Anbringung im Bereich des Gebäudesockels kann die einteilige Profilleiste auch bei anderen Gebäude- bzw. Fassadenvorsprüngen beispielsweise in Obergeschossen eingesetzt werden. Dadurch wird ein sauberer und dichter Abschluss der Unterseite des Fassadenvorsprungs erzielt und das Eindringen von Feuchtigkeit bzw. Ungeziefer in die Fassade verhindert.

Erfindungsgemäß kann der Anschlagschenkel zumindest eine sich über dessen äußere Oberfläche erhebende Abzugkante für eine Armierungsmasse und/oder eine Edelputzschicht aufweisen.

Die Sockelprofilleiste ist bis auf ein allfälliges Armierungsgitter vorzugsweise einteilig ausgeführt und besteht aus Metall (Aluminium, Edelstahl, verzinktem Stahlblech) oder Kunststoff. Es sind jedoch auch mehrteilige Ausführungsformen denkbar.

Die Erfindung wird im Folgenden anhand der Figuren näher erläutert. Es zeigen
- Fig. 1: eine Sockelprofilleiste des erfindungsgemäßen Bausatzes, in einer Schrägansicht, sowie die
- Fig. 2: und Fig. 3 zwei Ausführungsvarianten der Sockelprofilleiste jeweils in einer Schnittdarstellung.

Die Sockelprofilleiste 1 gemäß Fig. 1 dient als Abschlussleiste für Dämmplatten einer Gebäudedämmung, welche zwischen der Sockeldämmung 10 und der Gebäudedämmung 11 eingefügt werden kann. Die Sockelprofilleiste 1 weist einen Basisschenkel 2, sowie einen im Wesentlichen normal dazu ausgebildeten Anschlagschenkel 3 auf, welcher beim Einschieben in den Spalt zwischen Sockeldämmung 10 und Gebäudedämmung 11 an der äußeren Oberfläche 11' der Gebäudedämmung 11 zur Anlage kommt. Es ist allerdings auch möglich, die Sockelprofilleiste 1 mit Hilfe der runden bzw. länglichen Öffnungen 4, 4' mechanisch am Dämmstoff zu fixieren, je nach dem, ob zunächst die Sockeldämmung 10 oder die Gebäudedämmung 11 angebracht wird, kann die Profilleiste 1 entweder von unten oder von oben mit Hilfe geeigneter Befestigungsmittel 5, beispielsweise mit Stiften und Klammern aus geeigneten Materialien, Klebebändern, Armierungsmassen, etc., befestigt werden.

Der Basisschenkel 2 weist eine Breite b auf, welche kleiner bis maximal gleich der Dicke d der Dämmplatten der Gebäudedämmung 11 ist. Damit kann für unterschiedliche Dämmstoffstärken jeweils die selbe Sockelprofilleiste 1 verwendet werden. In der Praxis wird man mit beispielsweise zwei unterschiedlichen Profilen, eines für große und mittlere Dämmstoffstärken und eines für kleine Dämmstoffstärken sämtliche Anwendungsfälle abdecken können.

Wie insbesondere aus den beiden Ausführungsvarianten Fig. 2 und Fig. 3 ersichtlich ist, weist der Anschlagschenkel 3 zumindest eine sich über dessen äußere Oberfläche erhebende Abzugkante 6 für eine Armierungsmasse 7 oder Edelputzschicht auf. Weiters weist der Anschlagschenkel 3 eine sich in Richtung Sockeldämmung erstreckende Abtropfkante 15 auf.

Zur besseren Verankerung in der Armierungsmasse 7 kann der Anschlagschenkel 3 Durchbrechungen 8 (Fig. 1 bzw. 3) und/oder Rillen oder Nuten 9 (Fig. 2) aufweisen. Weiters ist es möglich am Anschlagschenkel 3 ein in die Armierungsmasse 7 reichendes Armierungsgitter 12 zu befestigen.

Wie in Fig. 3 dargestellt, kann der Basisschenkel 2, ein- oder beidseitig angebrachte Hinterschneidungen 13 aufweisen, womit die Sockelprofilleiste nach dem Einschieben in den Spalt zwischen Sockeldämmung 10 und Gebäudedämmung 11 fixiert werden kann. Um das Einschieben bzw. Einschlagen der Sockelprofilleiste 1 in den Spalt zwischen Sockeldämmung 10 und Gebäudedämmung 11 zu erleichtern, kann die vom Anschlagschenkel 3 abgewandte Kante 14 des Basisschenkels 2 abgeschrägt (Fig. 2) oder abgerundet (Fig. 3) sein.

## Patentansprüche

1. Bausatz zur Herstellung einer Abgrenzung einer Gebäudedämmung (11) zu einer Sockeldämmung (10), welcher aus einer sockelleiste (1) und den Dämmplatten der Gebäudedämmung (11) und der Sockeldämmung (10) besteht, **dadurch gekennzeichnet, dass** die Sockelleiste eine einteilige Sockelprofilleiste (1) ist und die Sockelprofilleiste (1) einen Basisschenkel (2) sowie einen im Wesentlichen normal dazu ausgebildeten Anschlagschenkel (3) aufweist, dass der Basisschenkel (2) der Sockelprofilleiste (1), der eine Breite (b) aufweist, die kleiner bis maximal gleich der Dicke (d) der Dämmplatten der Gebäudedämmung (11) ist, an der Gebäude- (11) oder Sockeldämmung (10) fixierbar und bis zur Anlage des Anschlagschenkels (3) zwischen Sockeldämmung (10) und Gebäudedämmung (11) einschiebbar ausgeführt ist, sowie dass der Basisschenkel (2) Mittel (5, 13) zur Verankerung zwischen Sockeldämmung (10) und Gebäudedämmung (11) aufweist.

2. Bausatz nach Anspruch 1, **dadurch gekennzeichnet, dass** der Basisschenkel (2) der Sockelprofilleiste (1) runde, ovale oder längliche Öffnungen (4, 4') aufweist, in welche Befestigungsmittel (5) zur mechanischen Befestigung der Sockelprofilleiste (1) an der Sockel- (10) oder der Gebäudedämmung (11) einsetzbar sind.

3. Bausatz nach Anspruch 1 oder 2 **dadurch gekennzeichnet, dass** der Basisschenkel (2) der Sockelprofilleiste (1) ein- oder beidseitig Hinterschneidungen (13) zur Verankerung zwischen Sockeldämmung (10) und Gebäudedämmung (11) aufweist.

4. Bausatz nach einem der Ansprüche 1 bis 3, **dadurch gekennzeichnet, dass** der Basisschenkel (2) der Sockelprofilleiste (1) an der vom Anschlagschenkel (3) abgewandten Seite eine abgerundete oder abgeschrägte Kante (14) aufweist

5. Bausatz nach einem der Ansprüche 1 bis 4, **dadurch gekennzeichnet, dass** der Anschlagschenkel (3) der Sockelprofilleiste (1) zumindest eine sich über dessen äußere Oberfläche erhebende Abzugkante (6) für eine Armierungsmasse (7) und/oder eine Edelputzschicht aufweist.

6. Bausatz nach einem der Ansprüche 1 bis 5, **dadurch gekennzeichnet, dass** der Anschlagschenkel (3) der Sockelprofilleiste (1) eine sich in Richtung Sockeldämmung (10) erstreckende Abtropfkante (15) aufweist.

7. Bausatz nach einem der Ansprüche 1 bis 6, **dadurch gekennzeichnet, dass** der Anschlagschenkel (3) der Sockelprofilleiste (1) Durchbrechungen (8), Rillen oder Nuten (9) zur Verankerung der Armierungsmasse (7) aufweist.

8. Bausatz nach einem der Ansprüche 1 bis 7, **dadurch gekennzeichnet, dass** am Anschlagschenkel (3) der Sockelprofilleiste (1) ein Armierungsgitter (12) befestigt ist.

9. Bausatz nach einem der Ansprüche 1 bis 8, **dadurch gekennzeichnet, dass** die Sockelprofilleiste (1) aus Metall oder Kunststoff besteht.

10. Verfahren zur Abgrenzung einer Gebäudedämmung (11) zur Sockeldämmung (10) mittels einer einteiligen Sockelprofilleiste (1), welche einen Basisschenkel (2) sowie einen im Wesentlichen normal dazu ausgebildeten Anschlagschenkel (3) aufweist, wobei der Basisschenkel (2) der Sockelprofilleiste (1), welcher eine Breite (b) aufweist, die kleiner bis maximal gleich der Dicke (d) der Dämmplatten der Gebäudedämmung (11) ist, in den Spalt zwischen Gebäudedämmung (11) und Sockeldämmung (10) eingeschoben oder eingeschlagen wird, bis der Anschlagschenkel (3) an der Gebäudedämmung (11) zur Anlage kommt.

## Claims

1. Construction kit for separating a building insulation (11) from a basement insulation (10), comprising an end strip (1) and insulating boards of said building insulation (11) and said basement insulation (10), **characterised in that** said end strip is a single-part end profile (1) with a base leg (2) and a stopping leg (3) at an essentially right angle thereto, and that the base leg (2) of the end profile (1), which has a width (b) smaller or at most equal to the thickness (d) of the insulating boards of the building insulation (11), can be fixedly attached to the building insulation (11) or the basement insulation (10) and can be inserted between basement insulation (10) and building insulation (11) until the stopping leg (3) rests against said insulation, and that the base leg (2) is provided with means (5, 13) for anchoring it between basement insulation (10) and building insulation (11).

2. Construction kit according to claim 1, **characterised in that** the base leg (2) of the end profile (1) has round, oval or oblong openings (4, 4') into which fastening means (5) for mechanically attaching the end profile (1) to the basement insulation (10) or building insulation (11) may be inserted.

3. Construction kit according to claim 1 or 2, **characterised in that** the base leg (2) of the end profile (1) has undercut projections (13) on one or both sides for anchoring it between basement insulation (10) and building insulation (11).

4. Construction kit according to any of claims 1 to 3, **characterised in that** the base leg (2) of the end profile (1) has a rounded or chamfered edge (14) on the side facing away from the stopping leg (3).

5. Construction kit according to any of claims 1 to 4, **characterised in that** the stopping leg (3) of the end profile (1) has at least one strike-off edge (6) projecting from its surface for a reinforcing plaster (7) and/or finishing layer.

6. Construction kit according to any of claims 1 to 5, **characterised in that** the stopping leg (3) of the end profile (1) has a dripping edge (15) extending towards the basement insulation (10).

7. Construction kit according to any of claims 1 to 6, **characterised in that** the stopping leg (3) of the end profile (1) has openings (8), recesses or grooves (9) for anchoring the reinforcing plaster (7).

8. Construction kit according to any of claims 1 to 7, **characterised in that** a reinforcing mat (12) is attached to the stopping leg (3) of the end profile (1).

9. Construction kit according to any of claims 1 to 8, **characterised in that** the end profile (1) is made of metal or plastic.

10. Method for separating building insulation (11) from basement insulation (10) by means of a single-part end profile (1), which has a base leg (2) and a stopping leg (3) at an essentially right angle thereto, where the base leg (2) of the end profile (1), which has a width (b) smaller or at most equal to the thickness (d) of the insulating boards of the building insulation (11), is inserted or forced into the gap between building insulation (11) and basement insulation (10) until the stopping leg (3) rests against the building insulation (11).

## Revendications

1. Equipement de construction pour réaliser un raccordement entre une isolation de bâtiment (11) et une isolation de socle (10) comprenant un profilé de socle (1) et des plaques d'isolation pour l'isolation de bâtiment (11) et l'isolation de socle (10),
**caractérisé en ce que**
le profilé de socle est un profilé en une seule pièce (1) et il a une branche de base (2) et une branche de fixation (3) pratiquement normale à la branche de base,
la branche de base (2) du profilé de socle (1) a une largeur (b) inférieure ou au plus égale à l'épaisseur (d) des plaques d'isolation de bâtiment (11) et se fixe à l'isolation de bâtiment (11) ou à l'isolation de socle (10) et se glisse entre l'isolation de socle (10) et l'isolation de bâtiment (11) jusqu'à ce que la branche de fixation (3) soit en butée, et
la branche de base (2) comporte des moyens (5, 13) pour être accrochée entre l'isolation de socle (10) et l'isolation de bâtiment (11).

2. Equipement de construction selon la revendication 1,
**caractérisé en ce que**
la branche de base (2) du profilé de socle (1) comporte des orifices (4, 4') ronds, ovales ou allongés recevant des moyens de fixation (5) pour fixer mécaniquement le profilé de socle (1) à l'isolation de socle (10) ou à l'isolation de bâtiment (11).

3. Equipement de construction selon la revendication 1 ou 2,
**caractérisé en ce que**
la branche de base (2) du profilé de socle (1) comporte des parties en contredépouille (13) sur une face ou sur les deux faces pour s'accrocher entre l'isolation de socle (10) et l'isolation de bâtiment (11).

4. Equipement de construction selon l'une des revendications 1 à 3,
**caractérisé en ce que**
la branche de base (2) du profilé de socle (1) présente, sur son côté opposé à celui de la branche de fixation (3), une arête (14) arrondie ou en biais.

5. Equipement de construction selon l'une des revendications 1 à 4,
**caractérisé en ce que**
la branche de fixation (3) du profilé de socle (1) présente au moins une arête de finition (6) qui dépasse de sa face supérieure pour la masse d'armature (7) et/ou la couche d'enduit.

6. Equipement de construction selon l'une des revendications 1 à 5,
**caractérisé en ce que**
la branche de fixation (3) du profilé de socle (1) présente une arête faisant goutte d'eau (15) s'étendant en direction de l'isolation de socle (10).

7. Equipement de construction selon l'une des revendications 1 à 6, care,
la branche de fixation (3) du profilé de socle (1) comporte des passages (8), des nervures ou des rainures (9) pour l'accrochage de la masse d'armature (7).

8. Equipement selon l'une des revendications 1 à 7,
**caractérisé par**
une grille d'armature (12) qui se fixe sur la branche de fixation (3) du profilé de socle (1).

9. Equipement de construction selon l'une des revendications 1 à 8,
**caractérisé en ce que**
le profilé de socle (1) est en métal ou en matière plastique.

10. Procédé pour réaliser un raccordement entre une isolation de bâtiment (11) et une isolation de socle (10) à l'aide d'un profilé de socle (1) en une seule pièce ayant une branche de base (2) ainsi qu'une branche de fixation (3) pratiquement normale à la branche de base,
la branche de base (2) du profilé de socle (1) a une largeur (b) inférieure ou au maximum égale à l'épaisseur (d) des plaques d'isolation de l'isolation de bâtiment (11) et se glisse dans l'intervalle entre l'isolation de bâtiment (11) et l'isolation de socle (10) ou est au moins fixée jusqu'à ce que la branche de fixation (3) soit en appui contre l'isolation de bâtiment (11).
